# EUROPÄISCHE PATENTSCHRIFT

(11) **EP 0 004 616 B1**
(45) Veröffentlichungstag und Bekanntmachung des Hinweises auf die Patenterteilung: **23.09.1981**
(21) Anmeldenummer: 79100891.5
(22) Anmeldetag: 26.03.1979
(51) Int. Cl.: B65D 21/02, B66C 1/28

(54) **Kasten, insbesondere Fischkasten, aus Kunststoff und Hebezeug zum Heben desselben**
Box made from plastics material, in particular fish-box, and hoisting apparatus for such a box
Bac en matière plastique, en particulier bac à poisson et appareil de levage pour un tel bac

(30) Priorität: 05.04.1978 DK 1509/78
(43) Veröffentlichungstag der Anmeldung: 17.10.1979
(73) Patentinhaber: Fritz Schäfer Gesellschaft mit beschränkter Haftung Fabriken für Lager- und Betriebseinrichtungen, D-57290 Neunkirchen (DE)
(72) Erfinder: Peter, Anton Jens, DK-2400 Kopenhagen (DK)
(74) Vertreter: Hemmerich, Friedrich Werner

## Beschreibung

Die Erfindung betrifft einen Kasten, insbesondere Fischkasten, aus Kunststoff, der aus einem rechteckigen oder quadratischen Boden mit darauf nach oben stehenden miteinander verbundenen Seitenwänden besteht und Tragansätze aufweist, die auch bei eng benachbart angeordneten Kästen ein Herablassen von mit schwenkbaren Greifern versehenen Tragstangen eines Hebezeuges und ein Einrücken der Greifer zulassen.

Ein Fischkasten dieser Gattung und ein zugehöriges Hebezeug gehören bereits durch die FR-A-1 313 307 zum Stand der Technik.

Bei diesem bekannten Fischkasten schließen die nach oben stehenden Längsseitenwände rechtwinklig an den Boden an, während die Querseitenwände von diesem Boden stumpfwinklig geneigt nach oben stehen. Die vier Ecken des Bodens schließen sich nach oben und einwärts geneigten Wandflächen an, welche die Längs- und Querseitenwände so miteinander verbinden, daß sie am oberen Kastenrand abgeschrägte Eckbereiche bilden, während sie im Bereich des Kastenbodens eine rechtwinklige Eckbegrenzung haben.

Durch diese eigenartige Ausbildung der Wandbereiche sollen an den Querseitenwänden der Kästen Tragegriffe geschaffen werden, die nicht nur das manuelle erfassen der übereinandergestapelten Kästen ermöglichen, sondern auch das Einrücken der Tragstangen eines Hebezeuges zulassen, um mit dessen Hilfe sowohl das Abheben einzelner Kästen als auch von Kastenstapeln durchzuführen.

Bei der bekannten Fischkasten-Ausführung ist es nicht nur nachteilig, daß deren Querseitenwände vom Boden zur Öffnung hin schräg nach außen geneigt verlaufen, so daß sie einen Stapelraum benötigen, welcher größer als die Fläche des Kastenbodens sein muß, sondern eine Unzulänglichkeit liegt auch darin, daß durch die schräg nach oben und einwärts geneigten Wand-Übergangsbereiche zwischen den Längs-und Querseitenwänden die Reinigungsmöglichkeit der einzelnen Kästen erschwert wird.

Als weiterer Nachteil erweist es sich, daß die bekannten Kästen an den Hebezeugen lediglich durch eine Zweipunkt-Aufhängung gehalten sind und dadurch nur einen verhältnismäßig instabilen Transport mit Hilfe des Hebezeuges ermöglichen.

Die Erfindung bezweckt die Beseitigung der den bekannten Kästen, insbesondere Fischkästen, eigentümlichen Nachteile, also eine Verminderung des bei ihrer Stapelung notwendigen Platzbedarfs sowie eine Arbeitserleichterung bei ihrer Reinigung und ihrem Umsetzen, insbesondere auf dem Kutter und beim Anlanden.

Ziel der Erfindung ist es daher, einen Kasten der gattungsgemäßen Art zu schaffen, welcher sich leicht und sicher handhaben läßt, gleichgültig ob er einzeln oder in mehreren Einheiten gleichzeitig transportiert werden muß. Weiterhin soll nach der Erfindung aber auch eine Möglichkeit geschaffen werden, den sicheren Transport der Kästen mit Hilfe von Hebezeugen zu gewährleisten, unabhängig davon, ob die Kästen einzeln oder aber im Blockstapel aufgestellt sind.

Ein erfindungsgemäßer Kasten, insbesondere Fischkasten, zeichnet sich dabei hauptsächlich dadurch aus, daß die Ecken des Kastens eine derart abgeflachte Form haben, daß bei Zusammenstellung von vier gleichen Kästen in der gemeinsamen Ebene mit den Seitenwänden gegeneinander in der gemeinsamen Ecke eine über die ganze Höhe der Kästen verlaufende Öffnung gebildet ist und daß als Tragansätze in jeder Ecke des Kastens ein Tragansatz angeordnet ist, derart, daß ein mit vier jeweils den Ecken des Kastens zugeordneten und in die Öffnungen ablaßbaren Stangen ausgerüstetes Hebezeug hinter die Tragansätze einrückbar ist.

Durch die BE-A-411 182 und die DE-A-2 035 539 ist es zwar bereits bekannt, die Ecken von Transportbehältern abzuschrägen. Diese Abschrägungen dienen jedoch nicht zum Eingreifen eines Hebezeuges, sondern lediglich zu Ventilationszwecken zwischen den Kästen und zu deren Verschönerung.

Nach einem weiterbildenden Erfindungsmerkmal werden die Tragansätze von einem nach außen gerichteten Flansch der Seitenwände entlang dem oberen Kastenrand gebildet.

Als besonders vorteilhaft hat es sich schließlich erwiesen, wenn der obere Rand des Kastens einen Querschnitt hat, welcher von einem von der Seitenwand schräg nach innen und aufwärts verlaufenden Teilstück zunächst in ein senkrecht verlaufendes Teilstück sowie dann in einen nach außen gerichtete, im wesentlichen waagerechten Flansch übergeht, welcher wiederum einen nach unten gebogenen Teilabschnitt hat.

Ein Kasten mit einem einen solchen Querschnitt aufweisenden Rand gehört zwar bereits durch die DE-B-2 126 773 zum Stand der Technik, jedoch weist dieser Kasten keine abgeschrägten Eckbereiche auf, die als Tragansätze mit einem Hebezeug zusammenwirken könnten.

Ein erfindungsgemäßes Hebezeug zum Heben eines oder mehrerer erfindungsgemäßer Kästen, bestehend aus einem zur Aufhängung an einem Hebegerät eingerichteten Gestell, daß mehrere nach unten gerichtete Tragstangen hat, die am unteren Ende je mit einem Traggreifer versehen sind, welcher zur Bewegung aus einer unwirksamen Stellung - in der er keine Hinderung der senkrechten Bewegung der Tragstangen durch die Öffnung bildet - in eine wirksame Stellung eingerichtet ist - in welcher er die Ansätze an den Kästen erfassen kann - zeichnet sich gegenüber der FR-A-1 313 307 hauptsächlich dadurch aus, daß das Gestell vier Tragstangen mit je einem Greifer aufweist, die derart ausgebildet und angeordnet sind, daß sie durch die von den Ecken aneinanderstoßender Kästen gebildeten Öffnungen (9) absenkbar und deren Greifer unter die dort befindlichen Tragansätze eines Kastens einrückbar sind.

Ein wichtiges Weiterbildungsmerkmal für ein solches Hebezeug liegt auch darin, daß das Gestell einstellbare Anschlagstangen trägt, die zum Anstoßen mit ihren unteren Enden gegen die Oberkante des Kastens eingerichtet sind.

Ein anderes wesentliches Weiterbildungsmerkmal für ein erfindungsgemäßes Hebezeug besteht darin, daß jeder Greifer als zweiarmiger Hebel ausgebildet ist, welcher drehbar um eine waagerechte Achse in der rohrförmigen Tragstange gelagert ist und dessen langer Arm den zum Erfassen des Tragansatzes an einem Kasten eingerichteten Teil bildet, wobei der zweiarmige Hebel durch Federwirkung in der unwirksamen Stellung gehalten ist und mit einem Drahtseil in Verbindung steht, das zu Betätigungsorganen am Gestell geführt ist, über die der zweiarmige Hebel in die durch einen Anschlag begrenzte wirksame Stellung drehbar ist.

Durch die FR-A-1 313 307 ist es bereits bekannt, die Greifer als freischwenkbare Hebel an den Tragstangen anzuordnen. Der US-A-1 882 704 ist es hingegen als bekannt zu entnehmen, die Greifer an den Tragstangen eines Hebezeuges als schwenkbare, federbelastete Doppelhebel zu gestalten, welche durch mechanische Mittel, nämlich durch eine Stange, gegen Federwirkung in die Tragstangen geschwenkt werden können. Weder nach der FR-A-1 313 307 noch nach der US-A-1 882 704 sind jedoch die Greifer an den Tragstangen so angeordnet und ausgebildet, daß sie mit Tragansätzen in abgeschrägten Eckbereichen von Kästen in Wirkverbindung treten können.

Kästen mit den Merkmalen der Ansprüche 1 bis 3 haben nicht vor den Vorteil, daß sie bei hoher Formstabilität einen minimalen Stapelraum benötigen, sondern daß sie sich auch mittels eines zugehörigen Hebezeuges nach den Ansprüchen 4 bis 6 problemlos und im sicheren Stapel transportieren lassen.

Die Erfindung wird nachstehend unter Bezugnahme auf die Zeichnung anhand eines Ausführungsbeispiels näher erläutert. Dabei zeigt
Fig. 1 einen Längsschnitt durch eine Ausführungsform eines erfindungsgemäßen Kastens,
Fig. 2 einen Querschnitt durch den Kasten nach Fig. 1,
Fig. 3 eine Anzahl von zusammengestellten Kästen in der Draufsicht,
Fig. 4 drei Kästen in einem Hebezeug nach der Erfindung hängend, und zwar von der Längsseite gesehen,
Fig. 5 die Anordnung nach Fig. 4, jedoch von der Querseite gesehen,
Fig. 6 eine Ausführungsform eines erfindungsgemäßen Hebezeuges von der Längsseite gesehen,
Fig. 7 eine Draufsicht auf das Hebezeug nach Fig. 6,
Fig. einen Teilbereich des Hebezeuges in größerem Maßstab und im Schnitt sowie
Fig. 9 den in Fig. 8 gezeigten Teilbereich des Hebezeuges, jedoch im rechten Winkel zur Ansicht nach Fig. 8 gesehen.

Der in den Fig. 1 bis 3 gezeigte Kasten hat einen rechtwinkligen Boden 1 und 4 und davon hochragende Seitenwände 2, die entlang dem oberen, die freie Öffnung des Kastens begrenzenden Randteil zu einem besonderen Profil ausgeformt sind. Dieses Profil 3 weist einen schräg nach aufwärts und nach innen gerichteten Teilabschnitt 4, einen daran anschließenden senkrechten Teilabschnitt 5 und einen hiervon waagerecht nach außen stehenden Flansch 6 auf, welcher wiederum einen nach abwärts gebogenen Teilabschnitt 7 hat. Der von dem Profil 3 gebildete Randteil dient einesteils zur Versteifung des Kastens und bildet andererseits mit seinem Flansch 6 und dem daran anschließenden Teilabschnitt 7 einen Tragansatz zum Anfassen des Kastens.

An jeder Ecke des Kastens ist der vom Profil 3 gebildete Randteil eingezogen, so daß jeweils zwischen einer Längsseitenwand und einer Querseitenwand eine Eckenabschrägung 8 entsteht, wie dies in Fig. 3 dargestellt ist.

Beim Zusammenstellen von mindestens vier Kästen wird, wie das die Fig. 3 erkennen läßt, zwischen den benachbarten Eckbereichen eine Öffnung 9 freigelassen, welche über die ganze Höhe der Kästen verläuft. Auch im Bereich der Eckenabschrägungen 8 weist der Randteil jedes Kastens das vorstehend beschriebene sowie aus den Fig. 1 und 2 ersichtliche Profil 3 auf, derart, daß auch dort nach unten gerichtete Tragansätze 6, 7 gebildet sind, mittels welcher der Kasten gehoben werden kar..., wie das nachstehend beschrieben wird.

Ein Hebezeug nach der Erfindung ist in den Fig. 4 und 5 schematisch dargestellt. Es besteht aus einem Gestell 10, das zur Verbindung mit einem nicht gezeigten Hebegerät, z. B. einem Flaschenzug, oder auch einem Kran, mittels Ketten 11 eingerichtet ist.

Das Gestell 10 hat vier nach unten gerichtete Tragstangen 12, welche so angebracht sind, daß ihr Abstand voneinander jeweils auf die Abmessungen eines Kastens nach den Fig. 1 bis 3 abgestimmt ist. Durch Herablassen des Gestells 10 können die Tragstangen 12 in die Öffnungen 9 eintreten.

Nach ihrem unteren Ende sind die Tragstangen 12 mit Greifern 13 versehen, die mit den Tragansätzen 6, 7 im Bereich der Eckenabschrägungen 8 der Kästen zusammenwirken können.

Ein oder mehrere Kästen können dabei aus einer großen Ansammlung von Kästen herausgehoben werden, wobei viele Kästen nebeneinander und viele Kästen aufeinander stehen und miteinander einen sogenannten Blockstapel bilden können.

Wie aus Fig. 4 ersichtlich ist, können z. B. gleichzeitig drei aufeinander gestapelte Kästen gehoben werden.

Nach der Erfindung kann das Hebezeug so ausgeformt sein, daß es leicht eine gewünschte Zahl erfassen und leicht von diesen Kästen freigemacht werden kann. Diese Möglichkeit wird nach der Erfindung dadurch erreicht, daß die Greifer 13 beweglich und auch leicht zu betätigen sind, damit sie ohne zeitraubende oder schwierige Vorgänge in wirksame Eingriffsstellung oder in unwirksame Freigabestellung gebracht werden können. Außerdem wird das Gestell mit leicht einstellbaren Anschlagstangen 21 versehen, damit vorher eingestellt werden kann, welche Anzahl von aufeinander stehenden Kästen gehoben werden soll.

In den Fig. 6 bis 9 sind schematisch die funktionswesentlichen Bauteile eines Hebezeuges dargestellt. Sie werden nachstehend beschrieben.

Wie in den Fig. 6,8 und 9 gezeigt wird, besteht jede Tragstange 12 aus einem Rohr, in welchem um eine waagerechte Achse 14 eine als zweiarmiger Hebel wirkende Platte 15 drehbar gelagert ist. Der lange Arm 16 der Platte 15 dient dabei in seiner wirksamen Stellung als Greifer 13, wie das in Fig. 8 dargestellt ist. Hierbei stößt die Endkante der Platte 15 von unten gegen den Flansch 6 des Tragansatzes 6, eines Kastens an. In der unwirksamen Stellung des Greifers, bei welcher die Platte 15 in die rohrförmige Tragstange 12 eingeschwenkt ist, kann dieser frei in die Öffnung nach Fig. 3 hinein bewegt werden.

Die als zweiarmiger Hebel wirkende Platte 15 ist durch eine Schraubenfeder 17 belastet, welche versucht, die Platte 15 in der unwirksamen Stellung zu halten. Mit der Platte 15 ist ein Drahtseil 18 verbunden, mit dessen Hilfe durch einen aufwärts gehenden Zug die Platte 15 in die aus Fig. 8 ersichtliche wirksame Stellung geschwenkt werden kann. Das Zugseil wird durch die rohrförmige Tragstange 12 und ein anderes Rohr des Gestells 10 nach einigen, oben am Gestell 10 angebrachten Betätigungshandgriffen 19 hochgeführt.

Außer den Tragstangen 12 weist das Gestell 10 noch die bereits erwähnten Anschlagstangen 21 auf, welche verschiebbar in einer Buchse 22 am Gestell gelagert sind und an ihrem unteren Ende eine Anschlagplatte 23 haben, welche von oben her gegen die Außenseite 20 am Flansch 6 des Profils 3 eines Kastens zur Anlage kommen kann. Die Anschlagstange 21 ist zur Einstellung in verschiedene Höhenlagen eingerichtet, beispielsweise mittels Löchern 24 und zugehörigen Zapfen.

Das Hebezeug arbeitet folgendermaßen:
Üblicherweise ist in einem Schiffsladeraum od. dgl. eine große Zahl von Kästen vorhanden, die nebeneinander aufgestellt sind, wie das aus Fig. hervorgeht, und welche außerdem in vielen Schichten übereinander gestapelt werden, so daß die Öffnungen 9 durchgehend durch sämtliche Schichten vorhanden sind.

Wünscht man jeweils beispielsweise drei aufeinander stehende Kästen aufzunehmen, dann werden die Anschlagstangen 21 relativ zu den Tragstangen 12 auf die entsprechende Anzahl übereinanderstehender Kästen eingestellt, und zwar entsprechend einem vorausbestimmten senkrechten Abstand zwischen den Anschlagplatten 23 und dem unteren Ende der Tragstangen 12. Die Greifer 13 befinden sich dabei in ihrer nach innen geschwenkten, unwirksamen Stellung unter der Einwirkung der Federn 17.

Nunmehr wird das Hebezeug herabgelassen, so daß sich die Tragstangen 12 durch die Öffnungen 9 um die zum Heben in Frage kommenden Kästen herum absenken. Wenn die Anschlagplatte 23 gegen die Oberseite 20 des Flansches 6 am Profil 3 des oberen Kastens stößt, wird die Absenkbewegung des Hebezeuges unterbrochen. Nunmehr kann die den Greifer 13 bildende Platte 15 durch Betätigung der Angriffe 19 mittels des Drahtseils 18 in die der Fig. 8 entsprechende Wirkstellung geschwenkt werden, so daß der lange Arm 16 derselben unter den Flansch 6 der Tragansätze 6, 7 des unteren Kastens faßt. Durch Hochziehen des Hebezeuges mittels der Ketten 11 werden alsdann die drei Kästen von den anderen Kästen abgehoben und können zu einer gewünschten Stelle, z. B. einem Wagenaufbau, überführt werden.

## Patentansprüche

1. Kasten, insbesondere Fischkasten, aus Kunststoff, der aus einem rechteckigen oder quadratischen Boden (1) mit darauf nach oben stehenden miteinander verbundenen Seitenwänden (2) besteht und Tragansätze (6, 7) aufweist, die auch bei eng benachbart angeordneten Kästen ein Herablassen von mit schwenkbaren Greifern (13) versehenen Tragstangen (12) eines Hebezeuges und ein Einrücken der Greifer (13) zulassen, dadurch gekennzeichnet, daß die Ecken (8) des Kastens eine derart abgeflachte Form haben, daß bei Zusammenstellung von vier gleichen Kästen in der gemeinsamen Ebene mit den Seitenwänden (2) gegeneinander in der gemeinsamen Ecke eine über die ganze Höhe der Kästen verlaufende Öffnung (9) gebildet ist (Fig. 3) und daß als Tragansätze (6, 7) in jeder Ecke des Kastens ein Tragansatz (6, 7) angeordnet ist, derart, daß ein mit vier jeweils den Ecken (8) des Kastens zugeordneten, und in die Öffnungen (9) ablaßbaren Tragstangen (12) ausgerüstetes Hebezeug hinter die Tragansätze (6, 7) einrückbar ist (13) (Fig. 4).

2. Kasten nach Anspruch 1, dadurch gekennzeichnet, daß die Tragansätze (6, 7) von einem nach außen gerichteten Flansch der Seitenwände (2) entlang dem oberen Rand des Kastens gebildet sind.

3. Kasten nach einem der Ansprüche 1 und 2, dadurch gekennzeichnet, daß der obere Rand des Kastens einen Querschnitt hat, welcher von einem von der Seitenwand (2) schräg nach innen und aufwärts verlaufenden Teil (4) zunächst in einen senkrecht verlaufenden Teil (5) sowie dann in den nach außen gerichteten, im wesentlichen waagerechten Teil (6) des Tragansatzes (6, 7) übergeht, welcher wiederum einen nach unten gebogenen Teil (7) hat.

4. Hebezeug zum Heben eines oder mehrerer Kästen nach Anspruch 1, bestehend aus einem zur Aufhängung an einem Hebegerät eingerichteten Gestell (10), das mehrere nach unten gerichtete Tragstangen (12) hat, die am unteren Ende je mit einem Greifer (12) versehen sind, welcher zur Bewegung aus einer unwirksamen Stellung - in der er keine Hinderung der senkrechten Bewegung durch Öffnungen eines Kastens bildet - in eine wirksame Stellung eingerichtet ist, in welcher er Tragansätze (6, 7) an den Kästen erfassen kann, dadurch gekennzeichnet, daß das Gestell (10) vier Tragstangen (12) mit je einem Greifer (13) aufweist, die derart ausgebildet und angeordnet sind, daß sie durch die von den Ecken aneinanderstoßender Kästen gebildeten Öffnungen (9) absenkbar und deren Greifer (13) unter die vier dort befindlichen Tragansätze (6) eines Kastens (8) einrückbar sind.

5. Hebezeug nach Anspruch 4, dadurch gekennzeichnet, daß das Gestell (10) einstellbare Anschlagstangen (20) trägt, die zum Anstoßen mit ihren unteren Enden (23) gegen das obere Randprofil (3) des Kastens eingerichtet sind.

6. Hebezeug nach Anspruch, dadurch gekennzeichnet, daß jeder Greifer (13) als zweiarmiger Hebel (15) ausgebildet ist, der um eine waagerechte Achse (14) drehbar in der rohrförmigen Tragstange (12) gelagert ist und dessen langer Arm (16) den zum Erfassen des Tragansatzes (6, 7) an einen Kasten eingerichteten Teil° bildet, wobei der Hebel (15) durch Federwirkung in der unwirksamen Stellung gehalten ist und mit einem Drahtseil (18) in Verbindung steht, das zu Betätigungsorganen (19) am Gestell (10) führt, über die der Hebel (15) in die durch einen Anschlag begrenzte wirksame Stellung drehbar ist.

## Claims

1. Box, particularly a fish box, made of plastic and consisting of a rectangular or square floor 1 with interconnected side walls 2 which stand erect thereon, and possessing carrying attachments 6, 7, which, even in the case of boxes situated close together, enable carrying bars 12, belonging to a lifting apparatus and fitted with pivotable grippers 13, to be lowered, and enable the said grippers 13 to engage, characterized by the fact that the corners 8 of the box are of a shape which is flattened in such a way that when four identical boxes are placed together in one common plane, with their respective side walls facing towards one another, an opening 9 (Fig. 3) extending over the entire height of the boxes is formed in their common corner, and that the carrying attachments 6, 7, consist of a carrying attachment 6, 7, provided in each corner of the box in such a way that a lifting apparatus, fitted with four carrying bars 12, which are allocated to the respective corners 8 of the box and which can be lowered into the openings 9, can be caused to engage (13) behind the carrying attachments 6, 7 (Fig. 4).

2. Box in accordance with Claim 1, characterized by the fact that the carrying attachments 6, 7, are formed by an outwardly extending flange of the side walls 2, along the upper edge of the box.

3. Box in accordance with Claims 1 and 2, characterized by the fact that the upper edge of the box has a cross section which, from a part 4 slanting inwards from the side wall 2 and upwards, first of all continues in the form of a perpendicular part 5 and then in the form of theoutwardly extending and substantially horizontal part 6 of the carrying attachment 6, 7, which in its turn is provided with a part 7 bent downwards.

4. Lifting apparatus for lifting one or more boxes according to Claim 1 consisting of a frame 10 which is arranged forsuspension on a lifting apparatus and which is provided with a number of carrying bars 12, each of which is fitted, at its lower end, with a gripper 12, which is designed to move from an inoperative position, in which it forms no obstacle to the vertical movement through openings of a box, into an operative position in which it is able to grip carrying attachments 6, 7, on the boxes, characterized by the fact that the frame 10 has four carrying bars 12 each of which is fitted with a gripper and which are so constructed and arranged that they can be lowered through the openings 9 formed by the corners of mutually abutting boxes, and of which the grippers 13 can be engaged underneath the four carrying attachments 6 there provided and belonging to a box 8.

5. Lifting apparatus in accordance with Claim 4, characterized by the fact that the frame 10 has adjustable stop bars 20 arranged to impinge, by their lower ends 23, against the upper edge profile 3 of the box.

6. Lifting apparatus in accordance with Claim 4, characterized by the fact that each gripper 13 takes the form of a two-armed lever 15, which is mounted in the tubular carrying bar 12 in such a way as to be rotatable about a horizontal axis 14, and of which the long arm constitues the part designed to grip the carrying attachment 6, 7, on a box, the lever 15 being held by spring action in the inoperative position and being connected with a wire cable 18 leading to actuating devices 19 which are provided on the frame 10 and by means of which the lever 15 is rotatable into the operative position limited by a stop.

## Revendications

1. Caisse, notamment caisse à piossons, en matière synthétique, qui se compose d'un fond rectangulaire ou varré (1) avec des parois latérales (2) reliées entre elles, debout vers le haut sur ce fond, et qui comporte des éléments de levage (6, 7) qui, même lorsque les caisses sont disposées côte à côte, permettent la descente de tiges porteuses (12) d'un appareil de levage munies de moyens de préhension basculants (13) et un encliquetage de ceux-ci, remarquable en ce que les angles (8) de la caisse ont une forme aplatie telle que lorsque quatre caisses identiques sont rassemblées dans le plan commun avec les parois latérales (2) les unes contre les autres une ouverture (9) est formée sur toute la hauteur des caisses (Fig.3) et en ce qu'en tant qu'élément de levage (6, 7) un élément (6, 7) est disposé dans chaque angle de la caisse, de telle sorte qu'un appareil de levage équipé de quatre tiges porteuses (12) affectées chacune à un angle (8) de la caisse et pouvant être descendues dans les ouvertures (9) peut être encliqueté (13) à l'arrière des éléments de levage (6,7) (Fig. 4).

2. Caisse selon la revendication 1, remarquable en ce que les éléments de levage (6, 7) sont formés par un rebord des parois latérales (2) dirigé vers l'extérieur le long du bord supérieur de la caisse.

3. Caisse selon l'une des revendications 1 et 2, remarquable en ce que le bord supérieur de la caisse a une section qui, à partir d'une partie (4) inclinée vers l'intérieur et vers le haut à partir de la paroi latérale (2), se continue d'abord par une partie (5) orientée verticalement puis par la partie (6) de l'élément de levage (6, 7) qui est dirigée vers l'extérieur, est sensiblement horizontale et comporte une partie (7) recourbée vers le bas.

4. Appareil de levage pour lever une ou plusieurs caisses selon la revendication 1, composé d'un châssis (10) conçu pour être suspendu à un engin de levage et ayant plusieurs tiges porteuses (12) dirigées vers le bas et munies chacune à leur extrémité inférieure d'un moyen de préhension qui est conçu pour se déplacer d'une position inactive, dans laquelle il ne constitue pas un obstacle au mouvement vertical dans des ouvertures d'une caisse, à une position active dans laquelle il peut saisir des éléments de levage (6, 7) sur les caisses, remarquable en ce que le châssis (10) comporte quatre tiges porteuses ayant chacune (12) un moyen de préhension (13), conçues et disposées de façon à pouvoir être abaissées dans des ouvertures (9) formées par les angles des caisses qui se touchent, les moyens de préhension (13) pouvant être encliquetés sous les quatre éléments de levage (6) d'une caisse (8) qui se trouvent à cet endroit.

5. Appareil de levage selon la revendication 4, remarquable en ce que le châssis (10) porte des barres de butée réglables (20) conçues pour rencontrer, par leurs extrémités inférieures (23), le profilé supérieur de rive (3) de la caisse.

6. Appareil de levage selon la revendication 4, remarquable en ce que chaque moyen de préhension (13) est conçu sous forme de levier à deux bras (15) qui est monté à rotation autour d'un axe horizontal (14) dans la tige porteuse tubulaire (12) et dont le bras long (16) constitue la partie conçue pour saisir l'élément de levage (6, 7) d'une caisse, ce levier (15) étant maintenu en position inactive par faction d'un ressort et étant relié à un câble (18) qui mène à des organes de manoeuvre (19) sur le châssis (10), par l'intermédiaire desquels de levier (15) peut être mis en basculement pour aller occuper la position active délimitée par une butée.
